# EUROPÄISCHE PATENTSCHRIFT

(11) **EP 2 085 691 B1**
(45) Veröffentlichungstag und Bekanntmachung des Hinweises auf die Patenterteilung: **31.08.2011**
(21) Anmeldenummer: 09000529.9
(22) Anmeldetag: 15.01.2009
(51) Int. Cl.: F21V 23/02, F21V 29/00

(54) **Leuchte**
Lamp
Eclairage

(30) Priorität: 29.01.2008 DE 102008006535
(43) Veröffentlichungstag der Anmeldung: 05.08.2009
(73) Patentinhaber: Med licht Gmbh, 31162 Bad Salzdetfurth (DE)
(72) Erfinder: Sachse, Christian, 31141 Hildesheim (DE)
(74) Vertreter: Manitz, Finsterwald & Partner GbR

(56) Entgegenhaltungen:
- WO-A-2004/018934
- US-A1- 2006 232 984

## Beschreibung

Die vorliegende Erfindung betrifft eine Leuchte, insbesondere Hängeleuchte, mit einem einen Aufnahmeraum für ein Leuchtmittel bildenden Reflektor, einem Bodenteil und einem sich bodenseitig an den Reflektor anschließenden Gehäuse, wobei zumindest zum Teil in das Gehäuse eingreifend ein elektronische Komponenten, insbesondere ein Vorschaltgerät aufnehmendes Behältnis und wenigstens eine das Behältnis gegen störende Wärmeeinwirkung abschirmende Luftleitwandung vorgesehen ist und zwischen dem Gehäuse und der Luftleitwandung ein sich in Richtung einer Luftaustrittsöffnung verjüngender Strömungskanal gebildet ist.

Leuchtmittel jeder Art setzen einen erheblichen Teil der von ihnen verbrauchten Leistung nicht in Licht sondern in Wärme um, so dass die die Leuchtmittel tragenden Leuchten entsprechend heiß werden. Bei Verwendung von Leuchtmitteln hoher Leistung kann die Temperatur des Gehäuses der Leuchte der eingangs genannten Art Werte erreichen, die zum Ausfall oder zur Zerstörung von im Gehäuse aufgenommenen temperaturempfindlichen elektronischen Komponenten führen. Dies gilt beispielsweise für ein Vorschaltgerät, das die Möglichkeit bietet, eine Hochdruck-Gasentladungslampe zu dimmen oder deren Leistung in Abhängigkeit von der Helligkeit des Umgebungslichts zu regeln. Bei bekannten Leuchten werden derartige elektronische Komponenten daher in einem ausreichenden Abstand zu dem Gehäuse angeordnet. Dies hat einen zusätzlichen Montageaufwand zur Folge und führt überdies zu einem in ästhetischer Hinsicht unbefriedigenden Erscheinungsbild. Des Weiteren kann es aufgrund von großen Leitungslängen zwischen den elektronischen Komponenten und der Leuchte auch zu Funktionsstörungen kommen.

Eine Leuchte der eingangs angegebenen Art ist aus der US 2006/232984 A1, Absätze [0010] - [0014], [0088] sowie Abbildung 23 bekannt. Bei dieser bekannten Leuchte wird das den Reflektorraum begrenzende Bodenteil von der Bodenwand des in das Gehäuse eingreifenden Behältnisses gebildet. Ein äußerer Kragen umgibt den Reflektor und ist so konfiguriert, dass erhitzte Luft aus dem Innenraum des Reflektors über Öffnungen nach außen abgeführt werden kann und gleichzeitig ein Austreten von Licht durch die Öffnungen möglichst verhindert wird. Ein ringförmiger Flansch bildet eine Komponente das Außenkragens und in diesem Flansch sind Öffnungen vorgesehen, die das Austreten erwärmter Luft ermöglichen. Der Außenkragen ist dabei über den Flansch mit dem Gehäuse verbunden. Verjüngende Strömungskanäle werden dabei zwischen dem Flansch und dem Außenkragen gebildet.

Aus der WO 2004/018934 A1 ist eine Einbauleuchte bekannt, bei der eine im Wesentlichen U-förmige Halterung für einen Transformator in den Endbereich des Leuchtengehäuses eingesetzt ist. Die Seitenwandungen der U-förmigen Halterungen verlaufen schräg bis zu der jeweiligen Gehäusewandung und sind mit einer Vielzahl von Luftdurchtrittsöffnungen versehen, die zu Lüftungszwecken dienen.

Aufgabe der vorliegenden Erfindung ist es, eine Leuchte der eingangs genannten Art zu schaffen, die es ermöglicht, elektronische Komponenten auch bei Verwendung von Leuchtmitteln hoher Leistung in dem Gehäuse anzuordnen.

Diese Aufgabe wird im Wesentlichen dadurch gelöst, dass in dem Gehäuse zwei sich diametral gegenüberliegende Luftleitwandungen zur Bildung von Strömungskanälen zwischen den Luftleitwandungen und der Innenwand des Gehäuses vorgesehen sind und die Strömungskanäle über zumindest eine im Bodenteil ausgebildete Lufteintrittsöffnung in Strömungsverbindung mit dem Aufnahmeraum stehen, und dass das Behältnis in dem Freiraum zwischen und mit Abstand zu den beiden divergierenden Luftleitwandungen gehaltert ist.

Insbesondere für den Fall, dass ein Leuchtmittel mit besonders hoher Leistung verwendet wird, ist es vorteilhaft, wenn zwischen jedem Strömungskanal und dem die Elektronikkomponenten aufnehmenden Behältnis zumindest ein Kaltluftkanal vorgesehen ist, dessen wenigstens eine Eintrittsöffnung in der Gehäusewandung ausgebildet und dessen Austrittsöffnung im Ausströmbereich der eine Saugwirkung im Kaltluftkanal bewirkenden erhitzten Luft des zugeordneten Strömungskanals gelegen ist. Dies bewirkt einerseits eine weitere Abkühlung der aus dem Strömungskanal austretenden erhitzten Luft. Andererseits stellt der Kaltluftkanal eine Art Kühlmantel für den das Behältnis aufnehmenden Freiraum dar.

Weitere vorteilhafte Ausgestaltungen und Merkmale der Erfindung sind in den Unteransprüchen angegeben und/oder werden nachfolgend im Zusammenhang mit der Beschreibung zweier Ausführungsbeispiele erläutert.

Es zeigen, jeweils in schematischer Darstellung,
- Fig. 1: eine aufgebrochene Perspektivansicht einer Hängeleuchte gemäß einer ersten Ausführungsform der Erfindung,
- Fig. 2: eine Darstellung der Hängeleuchte aus Fig. 1 von unten,
- Fig. 3: einen Ausschnitt aus einer Draufsicht auf die Hängeleuchte von Fig. 1, und
- Fig. 4: einen Axialschnitt durch eine Hängeleuchte gemäß einer zwei- ten Ausführungsform der Erfindung.

In Fig. 1 ist eine Hängeleuchte mit einem zylindrischen Gehäuse 11 aus Edelstahl dargestellt, an dessen unterem Ende ein topfförmiger Reflektor 13 anschließt, der einen Aufnahmeraum 15 für ein nicht dargestelltes Leuchtmittel bildet und der über eine separat ausgebildete Bodenplatte 17 an dem Gehäuse 11 gehaltert ist. Durch das Zentrum der Bodenplatte 17 hindurch erstreckt sich eine Leuchtmittelfassung 19, die in den Aufnahmeraum 15 hineinreicht und in die das Leuchtmittel für die Leuchte, beispielsweise eine Hochdruck-Gasentladungslampe, einschraubbar ist.

Die Leuchtmittelfassung 19 ist auf der dem Reflektor 13 gegenüberliegenden Seite der Bodenplatte 17 an einem gehäusefesten Trägerteil 55 gehaltert, an dem ein Luftleitteil 21 befestigt ist, das als U-förmiges Winkelblech ausgebildet ist. Die beiden sich bezüglich einer Gehäuseachse 31 (Fig. 2) gegenüberliegenden Schenkelflächen des Winkelblechs bilden jeweils eine im Wesentlichen ebene Luftleitwandung 23 und sind über eine sich parallel zu der Bodenplatte 17 erstreckende Basiswand 51 miteinander verbunden.

Das Trägerteil 55 ist an der Unterseite der Basiswand 51 angeschweißt, hält die Leuchtmittelfassung 19 und ist ferner mit dem Gehäuse 11 verschraubt. Darüber hinaus sind an dem Trägerteil 55 zwei Bolzen befestigt, die sich in Richtung Reflektor 13 erstrecken und die zur Halterung der Bodenplatte 17 dienen.

Die Luftleitwandungen 23 und die Basiswand 51 liegen mit ihren seitlichen Begrenzungskanten jeweils an der Innenwand des Gehäuses 11 an. Grundsätzlich ist es jedoch auch möglich, dass die Luftleitwandungen 23 und/oder die Basiswand 51 geringfügig von der Innenwand des Gehäuses 11 beabstandet angeordnet sind.

Die Luftleitwandungen 23 erstrecken sich unter einem spitzen Winkel zur Gehäuseachse 31 schräg nach oben und sind nach außen zum Gehäuse 11 hin geneigt, so dass zwischen den Luftleitwandungen 23 und dem Gehäuse 11 sich verjüngende Strömungskanäle 25 gebildet sind. Der Querschnitt der Strömungskanäle 25 ist dabei entlang der Gehäuseachse 31 in Strömungsrichtung jeweils um mehr als 50% reduziert. Die beiden Strömungskanäle 25 können an ihren unteren Enden, d.h. im Bereich der Bodenplatte 17 bzw. der Basiswand 51, strömungstechnisch miteinander verbunden oder aber auch voneinander getrennt sein.

Die Bodenplatte 17 weist im Bereich der Strömungskanäle 25 jeweils eine Gruppe von Lufteintrittsschlitzen 27 auf (Fig. 2), durch die die Strömungskanäle 25 jeweils an den Aufnahmeraum 15 für das Leuchtmittel strömungstechnisch angeschlossen sind. An ihrem oberen Ende gehen die Strömungskanäle 25 jeweils in eine Luftaustrittsöffnung 29 über (Fig. 3). Die jeweilige Luftaustrittsöffnung 29 wird dabei von dem Ende der jeweiligen Luftleitwandung 23 und der der jeweiligen Luftleitwandung 23 gegenüberliegenden Gehäusewandung begrenzt.

Zwischen den beiden Strömungskanälen 25 ist ein innerhalb des Gehäuses 11 liegender Freiraum 33 vorgesehen, in den mit Abstand zu den beiden Luftleitwandungen 23 ein insbesondere flachquaderförmiges Vorschaltgerät 35 für eine Hochdruck-Gasentladungslampe aufgenommen ist. Das Vorschaltgerät 35 ist hierzu in einem Behältnis 47 untergebracht. Das Behältnis 47 taucht dabei nur teilweise in den Freiraum 33 ein. Außerdem steht das Behältnis 47 mit seinen beiden seitlichen Enden radial über das Gehäuse 11 hinaus. Dies wird durch zwei diametral gegenüberliegende, in dem Gehäuse 11 ausgebildete Ausnehmungen ermöglicht, in die das Behältnis 47 berührungslos eingreift. Bei weiterer Miniaturisierung kann auch ein Behältnis Verwendung finden, das insgesamt innerhalb des Gehäuses Platz findet.

Das Luftleitteil 21 ist über zwei Tragelemente 49, von denen in Fig. 1 nur eines erkennbar ist, mit dem Behältnis 47, über das die Aufhängung der Hängeleuchte erfolgt kann, verbunden. Ein jedes der beiden Tragelemente 49 ist als Gewinderohr ausgebildet, auf das eine Distanzhülse aufgeschoben ist, die sich zwischen dem Behältnis 47 und der Basiswand 51 erstreckt, wobei die Fixierung des Behältnisses 47 und des Luftleitteils 21 aneinander über auf die Enden des Gewinderohrs aufgeschraubte Muttern erfolgt. Innerhalb wenigstens eines der Gewinderohre verlaufen die elektrischen Zuleitungen für das Leuchtmittel.

Die vorstehend anhand der Fig. 1 bis 3 beschriebene Hängeleuchte ist zumindest im Wesentlichen spiegelsymmetrisch ausgebildet.

Im Betrieb steigt durch das Leuchtmittel in dem Aufnahmeraum 15 des Reflektors 13 erhitzte Luft aufgrund des sich dort bildenden Warmluftstaus durch die Lufteintrittsschlitze 27 in die beiden Strömungskanäle 25. Dort strömt die erhitzte Luft aufgrund des sich nach oben verjüngenden Querschnitts der beiden Strömungskanäle 25 beschleunigt weiter, um die beiden Strömungskanäle 25 durch die beiderseits des Vorschaltgeräts 35 und zu diesem beabstandet angeordneten Luftaustrittsöffnungen 29 wieder zu verlassen. Da die erhitzte Luft aufgrund ihrer Geschwindigkeit einen geringen statischen Druck aufweist, kommt es außerdem zu einer raschen Durchmischung mit kühlerer Umgebungsluft und entsprechender Luftabführung. Da die Luftleitwandungen 23 und die Basiswand 51 an der Innenwand des Gehäuses 11 anliegen oder nur wenig von dieser beabstandet angeordnet sind, dringt keine oder kaum erhitzte Luft in den Freiraum 33 vor, in dem das Vorschaltgerät 35 aufgenommen ist.

Durch den vorstehend erläuterten Aufbau wird das Vorschaltgerät 35 optimal vor störender Erwärmung geschützt.

Bei der Hängeleuchte gemäß Fig. 4 ist neben dem Luftleitteil 21, das zur Ausbildung der Strömungskanäle 25 verwendet wird, die als eine erste Kühlstufe angesehen werden können, ein weiteres Luftleitteil 37 mit zwei Schenkelflächen oder Luftleitwandungen 39 und einer Basiswand 53 vorgesehen. Das weitere Luftleitteil 37 ist zumindest im Wesentlichen identisch zu dem Luftleitteil 21 ausgebildet und diesem in Strömungsrichtung beabstandet nachgeordnet. Auch die Luftleitwandungen 39 und die Basiswand 53 des weiteren Luftleitteils 37 liegen mit ihren seitlichen Begrenzungskanten an der Gehäuseinnenwand an oder können geringfügig von der Gehäuseinnenwand beabstandet angeordnet sein.

Hierdurch werden zwischen dem das Vorschaltgerät 35 aufnehmenden Behältnis 47 und den Strömungskanälen 25 durch das erste Luftleitteil 21 und das weitere Luftleitteil 37 zwei einander diametral gegenüberliegende Kaltluftkanäle 41 geschaffen. Die Kaltluftkanäle 41 stellen eine zweite Kühlstufe dar, die der ersten Kühlstufe kaskadenartig nachgeschaltet ist.

Die Kaltluftkanäle 41 teilen sich in dem Gehäuse 11 ausgebildete Kaltlufteintrittsschlitze 43, die in Fig. 4 in Form von gestrichelt gezeichneten Linien erkennbar sind. Die beiden Kaltluftkanäle 41 sind an ihren unteren Enden im Bereich des zwischen der Basiswand 51 und der Basiswand 53 befindlichen Kaltlufteintrittsraums miteinander verbunden. Grundsätzlich ist jedoch auch denkbar, dass für jeden der beiden Kaltluftkanäle 41 wenigstens ein eigener Kaltlufteintrittsschlitz vorgesehen ist und die beiden Kaltluftkanäle 41 strömungstechnisch voneinander getrennt sind.

Die Lufteintrittsschlitze 27 der Strömungskanäle 25 sind in der Ansicht in Fig. 4 beiderseits der Gehäuseachse 31 angeordnet. Die Kaltlufteintrittsschlitze 43 der Kaltluftkanäle 41 sind in der Ansicht in Fig. 4 vor der Gehäuseachse 31 angeordnet. Die Lufteintrittsschlitze 27 sind daher in Umfangsrichtung des Gehäuses 11 gegenüber den Kaltlufteintrittsschlitzen 43 jeweils um 90° versetzt.

Ferner weisen die Kaltluftkanäle 41 jeweils eine Kaltluftaustrittsöffnung 45 auf, die im Ausströmbereich des jeweils zugeordneten Strömungskanals 25 liegen. Die Kaltluftaustrittsöffnung 45 eines jeden Kaltluftkanals 41 ist dabei von dem Ende der Luftleitwandung 23 des zugehörigen Strömungskanals 25 und dem Ende der weiteren Luftleitwandung 39 des Kaltluftkanals 41 begrenzt. Der gegenseitige Abstand der Enden der Luftleitwandungen 23, 39 von Strömungskanal 25 und Kaltluftkanal 41 in Strömungsrichtung ist größer als der Abstand zwischen den Luftleitwandungen 23, 39 der Kanäle 29, 41 in Richtung einer Normalen zu den Luftleitwandungen 23, 39.

Im Gegensatz zu der Hängeleuchte gemäß den Fig. 1 bis 3 findet bei der Hängeleuchte gemäß Fig. 4 zusätzlich eine Kaltluftansaugung statt. Die Kaltluft wird von der in den Strömungskanälen 25 aufsteigenden erhitzten Luft nach Art einer Venturi-Düse oder Wasserstrahlpumpe dabei von außerhalb des Gehäuses 11 durch die Kaltlufteintrittsschlitze 43 und durch die Kaltluftkanäle 41 hindurch angesaugt, um im Ausströmbereich der Strömungskanäle 25 mit der erhitzten Luft aus den Strömungskanälen 25 vermischt zu werden. Dabei schaffen die Kaltluftkanäle 41 eine Barriere aus kalter Luft, die eine Wärmeübertragung von der durch die Strömungskanäle 25 strömenden erhitzten Luft an das Vorschaltgerät 35 effektiv verhindert.

Durch den weitergebildeten Aufbau gemäß Fig. 4 kann das Vorschaltgerät 35 noch besser vor übermäßiger Erwärmung geschützt werden.

Grundsätzlich ist es möglich, dass noch weitere Kühlstufen nach Art der zweiten Kühlstufe vorgesehen werden, wobei dann jede weitere Kühlstufe der jeweils vorhergehenden Kühlstufe entsprechend der vorstehend beschriebenen Art nachgeschaltet ist. Dies ist insbesondere bei weiter steigender Leistung der Leuchtmittel und einem damit verbundenen erhöhten Bedarf an Kühlung bzw. Wärmeabfuhr vorteilhaft.

### Bezugszeichenliste

- 11: Gehäuse
- 13: Reflektor
- 15: Aufnahmeraum für ein Leuchtmittel
- 17: Boden
- 19: Leuchtmittelfassung
- 21: Luftleitteil
- 23: Luftleitwandung
- 25: Strömungskanal
- 27: Lufteintrittsschlitz
- 29: Luftaustrittsöffnung
- 31: Gehäuseachse
- 33: Freiraum
- 35: Vorschaltgerät
- 37: weiteres Luftleitteil
- 39: weitere Luftleitwandung
- 41: Kaltluftkanal
- 43: Kaltlufteintrittsschlitz
- 45: Kaltluftaustrittsöffnung
- 47: Behältnis
- 49: Tragelement
- 51: Basiswand
- 53: weitere Basiswand
- 55: Trägerteil

## Patentansprüche

1. Leuchte, insbesondere Hängeleuchte, mit einem einen Aufnahmeraum (15) für ein Leuchtmittel bildenden Reflektor (13), einem Bodenteil (17) und einem sich bodenseitig an den Reflektor (13) anschließenden Gehäuse (11), wobei
zumindest zum Teil in das Gehäuse (11) eingreifend ein elektronische Komponenten, insbesondere ein Vorschaltgerät (35) aufnehmendes Behältnis (47) und wenigstens eine das Behältnis (47) gegen störende Wärmeeinwirkung abschirmende Luftleitwandung (23) vorgesehen ist und zwischen dem Gehäuse (11) und der Luftleitwandung (23) ein sich in Richtung einer Luftaustrittsöffnung (29) verjüngender Strömungskanal (25) gebildet ist,
**dadurch gekennzeichnet,**
**dass** in dem Gehäuse (11) zwei sich diametral gegenüberliegende Luftleitwandungen (23) zur Bildung von Strömungskanälen (25) zwischen den Luftleitwandungen (23) und der Innenwand des Gehäuses (11) vorgesehen sind und die Strömungskanäle (25) über zumindest eine im Bodenteil (17) ausgebildete Lufteintrittsöffnung (27) in Strömungsverbindung mit dem Aufnahmeraum (15) stehen, und dass das Behältnis (47) in dem Freiraum (33) zwischen und mit Abstand zu den beiden divergierenden Luftleitwandungen (23) gehaltert ist.

2. Leuchte nach Anspruch 1,
**dadurch gekennzeichnet,**
**dass** die Luftleitwandungen (23) von den beiden Schenkelflächen eines in einem Axialschnitt zumindest im Wesentlichen U- oder V-förmigen Luftleitteils (21), insbesondere eines Winkelblechs, gebildet werden, wobei die seitlichen Begrenzungskanten dieser Schenkelflächen eng benachbart der Gehäuseinnenwand enden oder an dieser zumindest bereichsweise anliegen.

3. Leuchte nach Anspruch 2,
**dadurch gekennzeichnet,**
**dass** das Behältnis (47) über wenigstens ein Tragelement (49) an einer die beiden Schenkelflächen (23) verbindenden Basiswand (51) fixiert ist, wobei bevorzugt das Tragelement (49) von einem gleichzeitig zur Leitungsführung dienenden Rohrstutzen gebildet ist.

4. Leuchte nach einem der Ansprüche 2 oder 3,
**dadurch gekennzeichnet,**
**dass** mit dem Luftleitteil (21) wenigstens ein am Gehäuse (11) befestigtes Trägerteil (55) verbunden ist.

5. Leuchte nach Anspruch 4,
**dadurch gekennzeichnet,**
**dass** das Trägerteil (55) zur Halterung einer das Bodenteil (17) durchsetzenden Leuchtmittelfassung (19) ausgebildet ist.

6. Leuchte nach einem der vorstehenden Ansprüche,
**dadurch gekennzeichnet,**
**dass** zwischen jedem Strömungskanal (25) und dem die Elektronikkomponenten aufnehmenden Behältnis (47) zumindest ein Kaltluftkanal (41) vorgesehen ist, dessen wenigstens eine Eintrittsöffnung (43) in der Gehäusewandung ausgebildet und dessen Austrittsöffnung (45) im Ausströmbereich der eine Saugwirkung im Kaltluftkanal (41) bewirkenden erhitzten Luft des zugeordneten Strömungskanals (25) gelegen ist.

7. Leuchte nach Anspruch 6,
**dadurch gekennzeichnet,**
**dass** jeder Kaltluftkanal (41) von der dem Strömungskanal (25) zugeordneten Luftleitwandung (23) und einer dazu beabstandeten und zumindest im Wesentlichen dazu parallelen weiteren Luftleitwandung (39) gebildet ist.

8. Leuchte nach Anspruch 7,
**dadurch gekennzeichnet,**
**dass** die Luftaustrittsöffnung (29) des Strömungskanals (25) von dem Ende der zugeordneten Luftleitwandung (23) und der dieser gegenüberliegenden Gehäusewandung und die Kaltluftaustrittsöffnung (45) von den Enden der Luftleitwandungen (23, 39) von Strömungskanal (25) und Kaltluftkanal (41) begrenzt ist.

9. Leuchte nach Anspruch 8,
**dadurch gekennzeichnet,**
**dass** der gegenseitige vertikale Abstand der Enden der Luftleitwandungen (23, 39) von Strömungskanal (25) und Kaltluftkanal (41) größer ist als der Normalenabstand zwischen den Luftleitwandungen (23, 39) der Kanäle (25, 41).

10. Leuchte nach einem der Ansprüche 6 bis 9,
**dadurch gekennzeichnet,**
**dass** die Kaltlufteintrittsöffnung (43) und die Lufteintrittsöffnung (27) des Strömungskanals (25) in Umfangsrichtung des Gehäuses (11) gegeneinander versetzt sind.

11. Leuchte nach einem der vorstehenden Ansprüche,
**dadurch gekennzeichnet,**
**dass** das Bodenteil (17) als ein von dem Reflektor (13) separates Teil und als Reflektorhalter ausgebildet ist.

## Claims

1. A lamp, in particular a hanging lamp having a reflector (13) forming a receiving space (15) for a lighting means, a base part (17) and a housing (11) adjacent to the base side of the reflector (13), wherein a container (47) receiving electronic components, in particular a ballast and which at least partially engages the housing (11) and at least one air guiding wall (23) shielding the container (47) from interfering effects of heat are provided and a flow passage (25) tapering in the direction of an air exit opening (29) is formed between the housing (11) and the air guiding wall (23),
**characterized in that**
two diametrically opposed air guiding walls (23) are provided in the housing (11) for the formation of flow passages (25) between the air guiding walls (23) and the interior wall of the housing (11), and the flow passages (25) are in flow connection with the receiving space (15) via at least one air inlet opening (27) formed in the base part (17) and **in that** the container (47) is supported in the free space (33) between and spaced apart from the two diverging air guiding walls (23).

2. A lamp in accordance with claim 1 **characterized in that** the air guiding walls (23) are formed by the two limb surfaces of an air guiding part (21) which in an axial section is at least substantially U-shaped or V-shaped, in particular is formed by an angled sheet metal part, wherein the lateral boundary edges of these limb surfaces end in close proximity to the housing wall or at least partially abut there.

3. A lamp in accordance with claim 2 **characterized in that** the container (47) is fixedly connected to a base wall (51) connecting the two limb surfaces (23) via at least one support element (49), wherein the support element (49) is preferably formed from a pipe stub simultaneously serving for the lead guidance.

4. A lamp in accordance with one of claim 2 or claim 3 **characterized in that** at least one support part (55) connected at the housing (11) is connected to the air guiding part (21).

5. A lamp in accordance with claim 4 **characterized in that** the support part (55) is formed for the holding of a lighting means socket (19) passing through the base part (17).

6. A lamp in accordance with any one of the preceding claims **characterized in that** at least one cool air passage (41) is provided between each flow passage (25) and the container (47) receiving the electronic components whose at least one inlet opening (43) is formed in the housing wall and whose exit opening (45) is situated in the exit flow region of the heated air of the associated flow passage (25) causing a suction action in the cool air passage (41).

7. A lamp in accordance with claim 6 **characterized in that** each cool air passage (41) is formed by the air guiding wall (23) associated with the flow passage (25) and a further air guiding wall (39) spaced apart therefrom and at least substantially parallel thereto.

8. A lamp in accordance with claim 7 **characterized in that** the air exit opening (29) of the flow passage (25) is bounded by the end of the associated air guiding wall (23) and the housing wall opposing this and the cool air exit opening (45) is bounded by the ends of the air guiding walls (23, 39) of the flow passage (25) and cool air passage (41).

9. A lamp in accordance with claim 8 **characterized in that** the mutual vertical separation of the ends of the air guiding walls (23, 39) of the flow passage (25) and the cool air passage (41) is larger than the normal spacing between the air guiding walls (23, 39) of the passages (25, 41).

10. A lamp in accordance with any one of the claims 6 to 9 **characterized in that** the cool air inlet opening (43) and the air inlet opening (27) of the flow passage (25) are offset from one another in the circumferential direction of the housing (11).

11. A lamp in accordance with any one of the preceding claims **characterized in that** the base part (17) is formed as a part separate from the reflector and is formed as the reflector support.

## Revendications

1. Lampe, en particulier lampe suspendue, comprenant un réflecteur (13) formant un espace de réception (15) pour un organe d'éclairage, une partie de fond (17), et un boîtier (11) qui se raccorde au réflecteur (13) du côté du fond, dans laquelle
il est prévu un réceptacle (47) qui reçoit des composants électroniques, en particulier un ballast (35), et au moins une paroi guide d'air (23) qui forme un écran pour le réceptacle (47) à l'encontre des effets thermiques perturbateurs, le réceptacle et la paroi s'engageant au moins en partie dans le boîtier (11), et un canal d'écoulement (25) qui va en se rétrécissant en direction d'une ouverture de sortie d'air (29) est formé entre le boîtier (11) et la paroi guide d'air (23),
**caractérisée en ce que** deux parois guide d'air (23) diamétralement opposées sont prévues dans le boîtier pour former des canaux d'écoulement (25) entre les parois guide d'air (23) et la paroi intérieure du boîtier (11), et les canaux d'écoulement (25) sont en liaison fluidique avec l'espace de réception (15) via au moins une ouverture d'entrée d'air (27) ménagée dans la partie de fond (17), et **en ce que** le réceptacle (47) est maintenu dans l'espace libre (33) entre les deux parois guide d'air divergentes (23), à distance de celles-ci.

2. Lampe selon la revendication 1,
**caractérisée en ce que** les parois guide d'air (23) sont formées par les deux surfaces formant les branches d'une pièce guide d'air (21) au moins sensiblement en forme de U ou de V en coupe axiale, en particulier d'une tôle en équerre, les arêtes de délimitation latérales de ces surfaces se terminant au voisinage étroit de la paroi intérieure du boîtier ou s'appliquant au moins localement contre celle-ci.

3. Lampe selon la revendication 2,
**caractérisée en ce que** le réceptacle (47) est fixé via au moins un élément porteur (49) sur une paroi de base (51) qui relie les deux surfaces (23), ledit élément porteur (49) étant de préférence formé par une pipe tubulaire servant simultanément au guidage des fils électriques.

4. Lampe selon l'une des revendications 2 ou 3,
**caractérisée en ce qu'**au moins une pièce porteuse (55) fixée sur le boîtier (11) est reliée à la pièce guide d'air (21).

5. Lampe selon la revendication 4,
**caractérisée en ce que** la pièce porteuse (55) est réalisée pour le maintien d'une douille (19), qui traverse le la partie de fond (17), pour un organe éclairage.

6. Lampe selon l'une des revendications précédentes,
**caractérisée en ce qu'**il est prévu au moins un canal à air froid (41), entre chaque canal d'écoulement (25) et le réceptacle (47) qui reçoit les composants électroniques, canal qui présente au moins une ouverture d'entrée (43) ménagée dans la paroi du réceptacle, et une ouverture de sortie (45) disposée dans la zone de l'écoulement sortant de l'air échauffé, provoquant un effet d'aspiration dans le canal à air froid (41), du canal d'écoulement associé (25).

7. Lampe selon la revendication 6,
**caractérisée en ce que** chaque canal à air froid (41) est formé par la paroi guide d'air (23) associée au canal d'écoulement (25), et par une autre paroi guide d'air écartée de celle-ci et au moins sensiblement parallèle à celle-ci.

8. Lampe selon la revendication 7,
**caractérisée en ce que** l'ouverture de sortie d'air (29) du canal d'écoulement (25) est délimitée par l'extrémité de la paroi guide d'air associée (23) et par la paroi de boîtier opposée à celle-ci, et l'ouverture de sortie d'air froid est délimitée par les extrémités des parois guide d'air (23, 39) du canal d'écoulement (25) et du canal à air froid (41).

9. Lampe selon la revendication 8,
**caractérisée en ce que** la distance verticale réciproque des extrémités des parois guide d'air (23, 29) du canal écoulement (25) et du canal à air froid (41) est supérieure à la distance normale entre les parois guide d'air (23, 39) des canaux (25, 41).

10. Lampe selon l'une des revendications 6 à 9,
**caractérisée en ce que** l'ouverture d'entrée d'air froid (43) et l'ouverture d'entrée d'air (27) du canal d'écoulement (25) sont décalées l'une par rapport à l'autre en direction périphérique du boîtier (11).

11. Lampe selon l'une des revendications précédentes,
**caractérisée en ce que** la partie de fond (17) est réalisée sous forme d'une pièce séparée du réflecteur (13) et en tant que porte-réflecteur.
